# EUROPÄISCHE PATENTSCHRIFT

(11) **EP 2 583 912 B1**
(45) Veröffentlichungstag und Bekanntmachung des Hinweises auf die Patenterteilung: **19.03.2014**
(21) Anmeldenummer: 12003444.2
(22) Anmeldetag: 04.05.2012
(51) Int. Cl.: B65D 81/32, B65D 75/58

(54) **Verpackungsbehältnis**
Packaging container
Récipient d'emballage

(30) Priorität: 21.10.2011 DE 202011106994 U
(43) Veröffentlichungstag der Anmeldung: 24.04.2013
(73) Patentinhaber: Bischof + Klein GmbH & Co. KG, 49525 Lengerich (DE)
(72) Erfinder: Spendlow, Glenn Andrew, 49545 Tecklenburg (DE); Helmig, Maik, 49545 Tecklenburg (DE)
(74) Vertreter: Wischmeyer, André

(56) Entgegenhaltungen:
- EP-A1- 2 228 315
- DE-A1- 1 486 622
- DE-A1- 4 317 613
- FR-A1- 2 793 220
- FR-A1- 2 928 353
- US-A1- 2002 170 832
- US-A1- 2010 278 459

## Beschreibung

Die vorliegende Erfindung betrifft ein Verpackungsbehältnis nach dem Oberbegriff des Anspruchs 1. Ein solches Verpackungsbehältnis ist in FR 2 928 353 offenbart.

Derartige Verpackungsbehältnisse sind insbesondere für Zweikomponentenkleber bekannt und beispielhaft in der DE 296 13 563 U1 beschrieben. Problematisch ist allerdings, dass nach Aufschneiden des Außenbehältnisses mit der Entnahme der gemischten Komponente oftmals das mit dieser verbundene Innenbehältnis zwangsläufig mit entnommen wird.

Es ist Aufgabe der vorliegenden Erfindung, ein gattungsgemäßes Behältnis hinsichtlich der genannten Probleme zu verbessern.

Die Aufgabe wird gelöst durch einen Gegenstand nach Anspruch 1. Vorteilhafte Ausgestaltung der Erfindung finden sich in den Unteransprüchen sowie der nachfolgenden Beschreibung.

Das Außenbehältnis weist Mittel zur Ausbildung einer Entnahmeöffnung oder bereits eine verschlossene Entnahmeöffnung auf, deren Dimensionierung vorgebbar und insbesondere auf den Innenbeutel abstimmbar ist. Bei dem zur Ausbildung der Entnahmeöffnung vorgesehen Bereich handelt es sich beispielsweise um einen im Sinne eines Ausgusses verwendbaren Eck- oder anders geformten Bereich des Außenbehältnisses. Somit ist während der Entnahme der gemischten Komponente, insbesondere des gemischten Getränks eine Entnahme des Innenbehältnisses, vorzugsweise eines aus Folienmaterial bestehenden Innenbeutels weitestgehend oder vollständig verhindert. Während eines normalen Gebrauchs, d.h. bei Entnahme des Gemisches durch die Entnahmeöffnung, ist der Innenbeutel somit unentnehmbar. Besonders vorteilhaft ist ein solches Verpackungsbehältnis für die Verwendung von modernen Mischgetränken. Hierbei kann im Innenraum des Innenbehältnisses eine geschmacksgebende, auch alkoholische Komponente befindlich sein, während der außerhalb des Innenbehältnisses befindliche Innenraum des Außenbehältnisses von einer Grundsubstanz, die die Basis des Mischgetränks bildet, ausgefüllt ist. Mittels eines solchen Verpackungsbehältnisses insbesondere aus Folienmaterial können günstig herstellbare, leicht zu transportierende und leicht zu entsorgende, vorzugsweise alkoholische Mischgetränke in einer Vielzahl von Varianten geschaffen werden.

Vorzugsweise weist der Innenbeutel in einer Projektion auf eine durch den freien Querschnitt der Entnahmeöffnung gebildeten Fläche wenigstens in einer Längs-oder Querrichtung eine größere Abmessung auf. Insbesondere bei einem mittels einer umlaufenden Siegelnaht ausgebildeten Innenbeutelvariante kann der Innenbeutel nach Vermischen der beiden Komponenten eine durch die Siegelnaht bedingte Form aufweisen, die ihn längserstreckt nach Art eines flachen Kissens bei Abmessung belässt, die nicht durch die Entnahmeöffnung hindurchpassen.

Alternativ oder ergänzend kann das Außenbehältnis, insbesondere im Bereich der Entnahmeöffnung oder zu dieser hin auch Mittel zur Reduzierung des freien Querschnitts, insbesondere der Entnahmeöffnung, aufweisen. Hierbei sind in das Außenbehältnis eingebrachte Gitter, Folienflansche od.dgl. denkbar. Insbesondere kann es sich bei einem solchen Mittel aber auch um einen Schweißpunkt zur Verbindung gegenüberliegender Seiten handeln. Die Durchtrittswege sind für die auszugießende, gemischte Komponente dann weiterhin ausreichend groß, während die Abmessungen des auch leer gedrückten Innenbeutels zu groß sind, um durch die Verkleinerung des freien Querschnitts hindurch zur Entnahmeöffnung bzw. durch diese hindurch zu gelangen. Die Einbringung von Schweißpunkten ist während der Befüllung bzw. der Versiegelung des Außenbehältnisses auf einfache Weise möglich.

Die Entnahmeöffnung durch eine Materialschwächung zumindest einer Seite des Außenbehältnisses oder einen mit diesem verbundenen Aufreißfaden vorgegeben ist. Hierbei können insbesondere durch Laser eingebrachte Perforierrungen eines die Außenseite ausbildenden Folienmaterials verwendet werden. Alternativ kann die Entnahmeöffnung auch durch einen in das Außenbehältnis eingebrachten und dort verschweißten Einschweißausgießer ausgebildet werden, bei dem insbesondere das Ausgießen aufgrund der dann feststehenden Seitewände des Ausgusses und anders als oftmals bei Folienmaterial unproblematisch ist.

Die Entnahme eines aus Folie ausgebauten Verpackungsbehältnisses ist weiterhin verbessert, wenn im Bereich der Entnahmeöffnung wenigstens eine Seite des Verpackungsbehältnisses mit einer vorzugsweise durch eine Profilierung erzeugten Versteifung eines Entnahmebereiches versehen ist. Der Entnahmebereich ist hierbei der zur Entnahmeöffnung hinführende Bereich des Verpackungsbehältnisses. Vorzugsweise handelt es sich hierbei um ein oder mehrere insbesondere durch Prägung in den Seiten eines Verpackungsbehältnisses eingebrachte Profile, die in Richtung ihrer hauptsächlichen Längserstreckung betrachtet vorzugsweise zur Entnahmeöffnung hinweisen. So können auch für beim Entleeren flach zusammendrückbare, aus Folie aufgebaute Verpackungsbehältnisse Entnahmekanäle geschaffen werden, die ein einfaches Ausgießen wirkungsvoll gewährleisten können.

Alternativ oder ergänzend kann es sich auch um Materialverdickungen oder beispielsweise in die Folie eingebrachte oder auf deren Innenseite angeordneten stabilisierende oder Zulaufkanäle ausbildende Röhrchen handeln.

Eine zielgerichtete Gestaltung eines Verpackungsbehältnisses, welches gleichzeitig die Entnahme eines Innenbeutels wirkungsvoll verhindern kann, ist dann gegeben, wenn das Außenbehältnis eine flaschenförmige Kontur aufweist und die Entnahmeöffnung im Bereich des Flaschenhalses angeordnet ist. In einem solchen Flaschenhals sind insbesondere eingebrachte Profilierungen besonders wirkungsvoll. Gleichzeitig kann durch die Form des Siegelrandes und die Kontur des Verpackungsbehältnisses ein Aufstehen des Flaschenhalses während eines Ausschüttens einer Mischkomponente gewährleistet werden. Der Bereich des Flaschenhalses vor der Entnahmeöffnung ist vorzugsweise dann der vor- der nachbeschriebene Bereich mit Mitteln zur Querschnittsreduzierung und der freien Durchtrittsfläche.

Während das Innenbehältnis vorzugsweise frei bewegbar im Außenbehältnis angeordnet ist und somit die komplette Entnahme verhindert werden kann, ist es bei Varianten des erfindungsgemäßen Verpackungsbehältnisses, in denen das Innenbehältnis vergleichsweise groß und aus sehr flexibler Folie ausgebildet ist, vorteilhaft, dieses Innenbehältnis ergänzend innerhalb des Außenbehältnisses festzulegen bzw. zu halten. Dies kann beispielsweise über eine Integration eines Randbereichs des Innenbehältnisses in eine Siegelnaht des Außenbehältnisses erfolgen.

Herstellen, Befüllen und Verschließen des Verpackungsbehältnisses sind dann vereinfacht, wenn das Außen- und/oder das Innenbehältnis als Form-Fill-and-Seal-(= FFS-) Beutel ausgebildet ist/sind.

Für die Verwendung von insbesondere flüssigen Komponenten, insbesondere Lebensmitteln, wie Mischgetränken, hat es sich als vorteilhaft erwiesen, die Siegelnaht des Innenbehältnisses mit einer Siegeinahtkraft zwischen 1 und 10 N/15 mm zu versehen, bevorzugt zwischen 2 und 7 N/15mm. Hierdurch wird ein Transport eines erfindungsgemäßen Verpackungsbehältnisses beispielsweise als Ersatz zu bekannten Verpackungsbehältnissen in Form von Dosen wirkungsvoll gewährleistet.

Aus demselben Grund sollte die Siegelnaht des Außenbehältnisses eine Siegelnahtkraft von mehr als 15 N/15 mm aufweisen.

Die Identifikation des Inhaltes eines Verpackungsbehältnisses und eine Überprüfung, inwieweit die beiden Komponenten miteinander vermischt sind, werden dann erleichtert sein, dewenigstens eine Seite des Außenbehältnisses bereichsweise transparent ist. Hierdurch können, beispielsweise mit einem auf einer Seite angeordneten transparenten Fenster bei gleichzeitig umlaufender, randseitiger Bedruckung der Folie optisch ansprechende Verpackungsbehältnisse geschaffen werden, die z.B. eine zumindest annähernd flaschenförmige Kontur aufweisen, sich gleichzeitig jedoch auch in eindrucksvoller Weise von üblichen Flaschenformen abheben. Als flaschenförmige Kontur wird hierbei eine solche mit einem breiteren Flaschenbauch und einem schmaleren Flaschenhals verstanden. Vorzugsweise ist ein Verpackungsbehältnis gleichzeitig als Standbodenbeutel ausgebildet, der zur Vergrößerung des befüllbaren Volumens, insbesondere bei unveränderter Frontseite, und zur Reduzierung des benötigten Volumens nach Entnahme des Mischgetränkes seitliche Seitenfalten aufweisen kann. Besonders vorteilhaft ist eine Ausbildung des erfindungsgemäßen Verpackungsbehältnisses als Standbodenbeutel durch die hiermit einhergehende Möglichkeit, ein stehendes und damit besser an eine Flaschenkontur anpassbares Behältnis zu schaffen. Es solches Behältnis kann auch zwischen Konsumierungsphasen abgestellt werden und seine Flaschenform beibehalten.

Unter einer transparenten Seite des Außenbehältnisses ist auch eine getönte Seite zu verstehen, die nur Licht bestimmter Wellenlänge durchlässt.

Bei einer weiteren erfindungsgemäßen Ausgestaltung ist wenigstens eine Seite des Innenbehältnisses zumindest bereichsweise transparent ausgebildet, was ansprechende optische Effekte der Komponenten vor Vermischung ermöglicht, andererseits eine Indikation für den Inhalt des Innenbehältnisses bzw. -beutels darstellt.

In einer Alternative, nicht Teil der Erfindung, zur Ausbildung des Außenbehältnisses als Standbodenbeutel kann dieses auch als Tube ausgebildet sein. Mithin kann es sich bei dem Material für das Außenbehältnis auch um spritzgegossene Kunststoff- und nicht nur um geblasene oder gegossene Folie handeln.

Als Materialien, die für das Außen- und/oder Innenbehältnis in Frage kommen, sind ein- oder mehrschichtige Folienmaterialien, insbesondere aufgrund der hiermit verbundenen Herstellungskosten vorteilhaft. Gegenüber herkömmlichen Glasverpackungen können erhebliche Kosteneinsparungen erreicht werden. Gleichzeitig ist man aufgrund der Vielzahl der möglichen Siegelränder in der Lage, eine Vielzahl verschiedener Verpackungsbehältnisse, die alle zumindest in der Kontur flaschenförmig ausgestaltet sind, herzustellen.

Besonders vorteilhaft als Material für die Folien sind Polyolefin-Folien (PE und/oder PP), Polyesterfolien mit/ohne Barrierebedampfung aus beispielsweise Aluminium; Aluminiumoxid oder Siliziumoxid. Insbesondere kann Siliziumoxid für die transparenten Seitenwände als Barrierebedampfung verwendet werden. Auch Aluminiumfolie oder Polyamidfolie sind denkbar. Als Mehrschichtfolien können Koextrusionsfolien oder Kaschierfolien verwendbar sein.

Etwaige Prägungen im Ausgießerbereich können unterschiedlich gestaltet werden. Insbesondere ist eine halbrohrförmige Prägung von innen nach außen auf beiden Seiten vorstellbar.

Neben der Verwendung des erfindungsgemäßen Verpackungsbehältnisses für Cocktails gibt es eine Vielzahl anderer Anwendungsbereiche von getrennt aufzubewahrenden und vor Verwendung mischbaren Produkten wie insbesondere Reinigungsartikel, Dünger oder Farben. Die verwendeten Materialien des Verpackungsbehältnisses sind entsprechend auf dieses Inhaltsstoffe abzustimmen.

Weitere Vorteile und Einzelheiten der Erfindung lassen sich der nachfolgenden Beschreibung entnehmen. In den schematischen Abbildungen der Figuren zeigt:
Fig. 1 eine Vorderansicht eines erfindungsgemäßen Gegenstands,
Fig. 2 einen Schnitt entlang II-II gemäß Fig. 1,
Fig. 3 einen Schnitt entsprechend Fig. 2 bei einem weiteren erfindungsgemäßen Gegenstand,
Fig. 4 einen Schnitt entlang IV-IV gemäß Fig. 1,
Fig. 5 eine Vorderansicht eines weiteren erfindungsgemäßen Gegenstands,
Fig. 6 eine Vorderansicht eines weiteren erfindungsgemäßen Gegenstands,
Fig. 7 einen Schnitt entlang VII-VII gemäß Fig. 1,
Fig. 8 einen weiteren nicht erfindungsgemäßen Gegenstand,
Fig. 9 einen weiteren nicht erfindungsgemäßen Gegenstand.

Gleich oder ähnlich wirkende Teile sind - sofern dienlich - mit identischen Bezugsziffern versehen. Einzelne technische Merkmale der nachfolgend beschriebenen Ausführungsbeispiele können auch mit den Merkmalen der vorbeschriebenen Ausführungsbeispiele zu erfindungsgemäßen Weiterbildungen führen.

Fig. 1 zeigt ein Verpackungsbehältnis für zumindest zwei miteinander zu vermischende Komponenten eines Mischgetränks, mit einem Außenbehältnis 1 zur Bevorratung einer nur exemplarisch dargestellten ersten Komponente 2 und einem innerhalb des Außenbehältnisses 1 angeordneten Innenbehältnis 3 zur Bevorratung einer ebenfalls nur exemplarisch dargestellten zweiten Komponente 4. Diese zweite Komponente 4 soll zum Verzehr mit der ersten Komponente 2 vermischt werden, wozu das Innenbehältnis 3 unter Druckbeaufschlagung von außen, insbesondere durch manuelle Betätigung öffnungsfähig ausgebildet ist. Hierfür ist eine Siegelnaht 6 mit einer Siegelnahtkraft zwischen 2 und 7N/15 mm versehen. Durch Druck, insbesondere manuelles Drücken von außen auf die flexiblen Verpackungswände bzw. -seiten 7 (des Außenbehältnisses) und 8 (des Innenbehältnisses 3), insbesondere in den in Fig. 4 gezeigten Richtungen A und B kann die Siegelnaht aufreißen.

Die Seitenwände 7 und 8 sind hierfür aus flexiblem Kunststoff aufgebaut und weisen entlang ihrer Außenseiten zumindest in einigen Bereichen eine formgebende Siegelnaht 9 bzw. die Siegelnaht 6 auf.

Sowohl die Siegelnaht 6 als auch die Siegelnaht 9 sind umlaufend ausgebildet, wobei das Innenbehältnis nach Art eines FFS-Beutels in der Vorderansicht rechteckig ausgebildet ist, jedoch auch oval oder rund (vgl. insbesondere Fig. 6) ausgebildet sein kann.

In der Vorderansicht gemäß Fig. 1 ist das Außenbehältnis mit einem zur Ausbildung einer Entnahmeöffnung vorgesehenen Bereich 11 versehen, d.h. einem Bereich, in dem die Entnahmeöffnung ausgebildet ist oder durch den sie ausgebildet wird, wie im vorliegenden Fall der Fig. 1 durch die Ausbildung einer durch Perforierungen der Seitenwände 7 und 12.gebildeten Trennlinie 13.

Zur Aussteifung des Flaschenhalses 14 des Verpackungsbehältnisses sind mit ihrer Längsrichtung in Richtung auf die definierte Entnahmeöffnung gerichtete Prägungen 16 als Profilierung vorgesehen.

Bodenseitig ist zur Ausbildung eines sicheren Standes eine Bodenfalte vorgesehen, deren oberes Ende durch eine Linie markiert ist.

Nach dem Zerdrücken des Innenbehältnisses 3 verbleibt dieses durch seinen Siegelrand 6 weiterhin in der in Figur 1 gezeigten rechteckigen Grundform und weist somit in Richtung der Figurenebene (Längs-) Erstreckungen auf, die größer sind und bleiben als die lichte Weite der durch Abreißen des oberen Teils gebildeten Entnahmeöffnung. Gleichzeitig ist durch die Formgebung des Außenbehältnisses und den hier vorhandenen Siegelrand eine Versteifung des Flaschenhalses 14 gewährleistet, so dass sich die lichte Weite während der Entnahme der Mischkomponente nicht vergrößert.

Ein Aufeinanderlegen und somit Verschließen der Bereiche der gegenüberliegenden Seitenwände 7 und 12 des Außenbehältnisses wird durch die Prägungen 16 verhindert, die wie in Fig. 2 gezeigt, halbkreisartig nach außen weisenden Ausbuchtungen darstellen. In einem weiteren Ausführungsbeispiel gemäß Fig. 3 sind auf beiden gegenüberliegenden Seiten 7 und 12 Prägungen 16 eingebracht. Diese Prägungen können auch über größere Bereiche der Seiten 7 und 12 verlaufen und solange beliebige Strukturen aufweisen, wie sie der Aussteifung und Formbeibehaltung dienen. Beispielsweise kann es sich auch um geschlängelte oder andere Formen handeln.

In Fig. 4 ist ein Schnitt durch den erfindungsgemäßen Gegenstand nach Entnahme der Flüssigkeiten 2 und 4 gezeigt, mithin ebenfalls nach Druckaufbringung in Richtungen A und B. Das erfindungsgemäße Verpackungsbehältnis lässt sich leicht zusammendrücken und somit leicht verstauen oder entsorgen.

In den gezeigten Ausführungsbeispielen sind die Innenbehältnisse freischwimmend im Innenbehälter angeordnet. Während die Entnahmeöffnung des Ausführungsbeispiels der Fig. 5 durch einen mit einem Schraubverschluss 17 versehenen Einschweißausgießer 18 ausgebildet wird, der in die Siegelnaht 9 integriert ist, und das Ausführungsbeispiel der Fig. 5 somit einen festen Ausgießkanal aufweist, ist im Ausführungsbeispiel der Fig. 6 wiederum ein durch die Folienseiten des Flaschenhalses 14 ausgebildeter Ausgußkanal vorhanden. Dieser ist zur Verhinderung des Mitausgießens der beiden Innenbeutel 3 und 3' mit einem Schweißpunkt 19 versehen, durch den Vorder- und Rückseite 7, 12 miteinander verbunden sind. Somit sind auch in dem gezeigten Ausführungsbeispiel der Fig. 6 die Abmessungen der Innenbehältnisse größer als die Durchtrittsbreite eines Entnahmeweges hin zur bzw. der Entnahmeöffnung.

Fig. 7 zeigt die Form des Verpackungsbehältnisses in einem analog der Fig. 4 befindlichen Zustand, d.h. nach Entnahme der Mischung. Durch die Verwendung von Seiten- bzw. Bodenfalten 21 lässt sich das Verpackungsbehältnis vom zu entsorgenden Volumen her betrachtet minimieren.

In den Ausführungsbeispielen der Fig. 8 und 9 ist ein nicht erfindungsgemäßes Verpackungsbehältnis in tubenartiger Form angeordnet. Hierbei weist das Ausführungsbeispiel der Fig. 8 eine zur Feststellung eines Schlauches notwendige Siegelnaht 22 und eine abschließende Bodennaht 23 auf, während an dem dann offene Ende 24 ein Tubenverschluss 26 mit einem verschraubbaren Deckel 27 angeordnet ist. Alternativ hierzu ist im Ausführungsbeispiel der Fig. 5 ebenfalls wieder eine Aufreißnaht 13 vorhanden, durch die der obere Teil 28 entfernt werden kann.

Vorzugsweise ist der Innenbeutel als Peel-Innenbeutel ausgebildet, d.h. mit durch manuellen Druck ohne weiteres öffnungsfähigen Siegelnähten.

Durch die Shakerkontur der Fig. 1 mit einer mittelbreiten Basis, einem breiteren Bauchabschnitt und einem schmaleren Hals- bzw. Entnahmebereich ist das erfindungsgemäße Produkt schließlich an einen für die Mischung von Cocktails verwendeten Mixer angelehnt.

## Patentansprüche

1. Verpackungsbehältnis für zumindest zwei miteinander zu vermischende flüssige Komponenten (2,4), insbesondere für ein Getränk, mit einem Außenbehältnis (1) zur Bevorratung einer ersten Komponente (2) und mit wenigstens einem innerhalb des Außenbehältnisses (1) angeordneten Innenbehältnis (3) zur Bevorratung der zweiten Komponente (4), wobei das Außen- und das Innenbehältnis (1,3) aus flexiblem Kunststoff bestehen und das Außenbehältnis (1) entlang einer Seite wenigstens eine formgebende Siegelnaht (9) aufweist, und das Innenbehältnis (3) entlang einer Seite wenigstens eine Siegelnaht (6) aufweist, und wobei das Innenbehältnis (3) zur innerhalb des Verpackungsbehältnisses erfolgenden Vermischung der zweiten Komponente (4) mit der ersten Komponente (2) unter Druckbeaufschlagung von außen durch Aufbrechen der Siegelnaht (6) öffnungsfähig ausgebildet ist, und das Außenbehältnis (1) durch eine Materialschwächung längs einer Trennlinie (13) in zumindest einer Seite des Außenbehältnisses (1) eine Entnahmeöffnung (11) vorsieht, **dadurch gekennzeichnet, dass** das Außenbehältnis (1) einen zur Ausbildung einer Entnahmeöffnung vorgesehenen Bereich (11) und das Innenbehältnis (3) äußere Abmessungen auf weist, die bei geöffnetem Außenbehältnis (1) einen Austritt des Innenbehältnisses (3) nach außen behindern und dass das Außenbehältnis (1) mit einer zwei Seitenwände (7,8) aus Folienmaterial verbindenden formgebenden Siegelnaht (9) zu einer Flaschenkontur mit einem über eine Bodenfalte (21) geformten Standboden, einem Flaschenbauch und einem Flaschenhals (14) ausgebildet ist, wobei die Entnahmeöffnung (11) am Flaschenhals (14) aus dem Folienmaterial gebildet ist und wobei wenigstens eine der Seitenwände (7,8) des Außenbehältnisses (1) wenigstens bereichsweise transparent ist.

2. Verpackungsbehältnis nach Anspruch 1 **dadurch gekennzeichnet, dass** das Innenbehältnis (3) frei bewegbar im Außenbehältnis (1) angeordnet ist.

3. Verpackungsbehältnis nach Anspruch 1 oder 2, **dadurch gekennzeichnet, dass** das Innenbehältnis in einer Projektion auf eine durch den freien Querschnitt der Entnahmeöffnung gebildeten Fläche wenigstens in einer Längs- oder Querrichtung eine größere Abmessung aufweist.

4. Verpackungsbehältnis nach einem der Ansprüche 1 bis 3, **dadurch gekennzeichnet, dass** wenigstens eine Seite des Innenbehältnisses (3) wenigstens bereichsweise transparent ist.

5. Verpackungsbehältnis nach einem der vorherigen Ansprüche, **dadurch gekennzeichnet, dass** im Bereich der Entnahmeöffnung (11) wenigstens eine Seite (7,12) des Außenbehältnisses (1) mit einer durch eine Profilierung (16) erzeugten Versteifung des Flachenhalses (14) versehen ist.

6. Verpackungsbehältnis nach einem der vorherigen Ansprüche, **dadurch gekennzeichnet, dass** das Außenbehältnis (1) im Bereich des Flaschenhalses (14) einen die beiden Seitenwände (7,8) verbindenden Schweißpunkt (19) zur Reduzierung des freien Querschnitts der Entnahmeöffnung aufweist.

7. Verpackungsbehältnis nach einem der vorherigen Ansprüche, **dadurch gekennzeichnet, dass** eine durch Druckbeaufschlagung aufzubrechende Siegelnaht (6) des Innenbehältnisses (3) eine Siegelnahtkraft von 1 - 10 N/15 mm aufweist.

8. Verpackungsbehältnis nach Anspruch 7, **dadurch gekennzeichnet, dass** die Siegelnahtkraft zwischen 2 und 7N/15 mm liegt.

9. Verpackungsbehältnis nach einem der vorherigen Ansprüche, **dadurch gekennzeichnet, dass** die Siegelnaht (9) des Außenbehältnisses (1) eine Siegelnahtkraft von mehr als 15 N/15mm aufweist.

## Claims

1. Packaging container for at least two liquid components (2, 4) to be mixed with each other, in particular for a beverage, comprising an outer container (1) for storing a first component (2) and comprising at least one inner container (3) arranged inside the outer container (1) for storing the second component (4), the outer container and the inner container (1, 3) being made of flexible plastics material and the outer container (1) having at least one shape-defining sealed seam (9) along one side and the inner container (3) having at least one sealed seam (6) along one side, and the inner container (3) being configured so as to be openable for mixing the second component (4) with the first component (2) within the packaging container by applying pressure from the exterior by breaking open the sealed seam (6), and the outer container (1) providing a removal opening (11) by weakening the material along a dividing line (13) in at least one side of the outer container (1), **characterised in that** the outer container (1) has a region (11) provided for forming a removal opening and the inner container (3) has outer dimensions that, when the outer container (1) is opened, prevent the inner container (3) from exiting said outer container, and **in that** the outer container (1) having a shape-defining sealed seam (9), which connects two side walls (7, 8) made of foil material, creates a bottle contour having a flat base, formed by means of a base gusset (21), a bottle body and a bottle neck (14), the removal opening (11) being formed on the bottle neck (14) by the foil material and at least one of the side walls (7, 8) of the outer container (1) being transparent at least in regions.

2. Packaging container according to claim 1, **characterised in that** the inner container (3) is freely movable inside the outer container (1).

3. Packaging container according to either claim 1 or claim 2, **characterised in that** the inner container is larger than the removal opening at least in a longitudinal or transverse direction in its projection over a surface formed by the free cross section of said removal opening.

4. Packaging container according to any of claims 1 to 3, **characterised in that** at least one side of the inner container (3) is transparent at least in regions.

5. Packaging container according to any of the preceding claims, **characterised in that**, in the region of the removal opening (11), at least one side (7, 12) of the outer container (1) is provided with a reinforcement of the bottle neck (14), which reinforcement is produced by profiling (16).

6. Packaging container according to any of the preceding claims, **characterised in that**, in the region of the bottle neck (14), the outer container (1) has a weld point (19) which connects the two side walls (7, 8) for reducing the free cross section of the removal opening.

7. Packaging container according to any of the preceding claims, **characterised in that** a sealed seam (6), to be broken open by applying pressure, of the inner container (3) has a sealed seam force of 1-10 N/15 mm.

8. Packaging container according to claim 7, **characterised in that** the sealed seam force is between 2 and 7 N/15 mm.

9. Packaging container according to any of the preceding claims, **characterised in that** the sealed seam (9) of the outer container (1) has a sealed seam force of more than 15 N/15 mm.

## Revendications

1. Récipient d'emballage pour au moins deux composants (2, 4) liquides à mélanger entre eux, en particulier pour une boisson, avec un récipient extérieur (1) destiné à stocker un premier composant (2) et avec au moins un récipient intérieur (3) disposé dans le récipient extérieur (1) destiné à stocker le second composant (4), le récipient extérieur et le récipient intérieur (1, 3) se composant de plastique flexible et le récipient extérieur (1) présentant le long d'un côté au moins un joint scellé (9) façonnant et le récipient intérieur (3) présentant le long d'un côté au moins un joint scellé (6), et le récipient intérieur (3) étant réalisé de manière à pouvoir s'ouvrir pour le mélange s'effectuant à l'intérieur du récipient d'emballage du second composant (4) avec le premier composant (2) par mise sous pression de l'extérieur par rupture du joint scellé (6), et le récipient extérieur (1) prévoyant une ouverture de retrait (11) par un affaiblissement de matériau le long d'une ligne de séparation (13) dans au moins un côté du récipient extérieur (1), **caractérisé en ce que** le récipient extérieur (1) présente une zone (11) prévue pour la réalisation d'une ouverture de retrait et le récipient intérieur (3) présente des dimensions extérieures qui empêchent une sortie du récipient intérieur (3) vers l'extérieur lorsque le récipient extérieur (1) est ouvert et **en ce que** le récipient extérieur (1) est réalisé avec un joint scellé (9) façonnant reliant deux parois latérales (7, 8) fabriquées en matériau de film pour former un contour de bouteille avec un fond plat formé par un pli de fond (21), un ventre de bouteille et un goulot de bouteille (14), l'ouverture de retrait (11) étant formée sur le goulot de bouteille (14) en matériau de film et au moins l'une des parois latérales (7, 8) du récipient extérieur (1) étant transparente au moins par endroits.

2. Récipient d'emballage selon la revendication 1, **caractérisé en ce que** le récipient intérieur (3) est disposé de manière à pouvoir se déplacer librement dans le récipient extérieur (1).

3. Récipient d'emballage selon la revendication 1 ou 2, **caractérisé en ce que** le récipient intérieur présente une plus grande dimension dans une projection sur une surface formée par la section transversale libre de l'ouverture de retrait au moins dans un sens longitudinal ou transversal.

4. Récipient d'emballage selon l'une quelconque des revendications 1 à 3, **caractérisé en ce qu'**au moins un côté du récipient intérieur (3) est transparent au moins par endroits.

5. Récipient d'emballage selon l'une quelconque des revendications précédentes, **caractérisé en ce que** dans la zone de l'ouverture de retrait (11), au moins un côté (7, 12) du récipient extérieur (1) est pourvu d'un renforcement généré par un profilage (16) du goulot de bouteille (14).

6. Récipient d'emballage selon l'une quelconque des revendications précédentes, **caractérisé en ce que** le récipient extérieur (1) présente, dans la zone du goulot de bouteille (14), un point de soudure (19) reliant les deux parois latérales (7, 8) pour la réduction de la section transversale libre de l'ouverture de retrait.

7. Récipient d'emballage selon l'une quelconque des revendications précédentes, **caractérisé en ce qu'**un joint scellé (6) à rompre par mise sous pression du récipient intérieur (3) présente une force de joint scellé comprise entre 1 et 10 N/15 mm.

8. Récipient d'emballage selon la revendication 7, **caractérisé en ce que** la force de joint scellé est comprise entre 2 et 7 N/15 mm.

9. Récipient d'emballage selon l'une quelconque des revendications précédentes, **caractérisé en ce que** le joint scellé (9) du récipient'extérieur (1) présente une force de joint scellé supérieure à 15 N/15 mm.
